# EUROPÄISCHE PATENTANMELDUNG

(11) **EP 1 769 709 A1**
(43) Veröffentlichungstag der Anmeldung: **04.04.2007**
(21) Anmeldenummer: 06020558.0
(22) Anmeldetag: 29.09.2006
(51) Int. Cl.: A47G 33/12

(54) **Vorrichtung zum Frischhalten geschlagener Weihnachtsbäume oder dgl.**

(30) Priorität: 01.10.2005 DE 202005015614 U
(71) Anmelder: DirectGreen GmbH, 57368 Lennestadt (DE)
(72) Erfinder: Römer, Helmuth, 57368 Lennestadt (DE)
(74) Vertreter: Schneider, Uwe

(57) **Zusammenfassung**

Die Erfindung betrifft eine Vorrichtung zum Frischhalten geschlagener Weihnachtsbäume (1) oder dgl., die eine topfartig ausgebildete, einmal benutzbare Aufstelleinrichtung (3) aufweist, in der mindestens eine Fixiereinheit (6) angeordnet ist, die nach dem Einstecken des Stammendes (14) des Weihnachtsbaumes (1) in die Fixiereinheit (6) diesen unlösbar an der Aufstelleinrichtung (3) festlegt, und die weihnachtsbaumseitige Öffnung (12) der Aufstelleinrichtung (3) mit einer elastischen Schicht (4) im wesentlichen wasserdicht abgeschlossen ist.

## Beschreibung

Die Erfindung betrifft eine Vorrichtung zum Frischhalten geschlagener Weihnachtsbäume oder dgl. gemäß Oberbegriff des Anspruches 1.

Zu jedem Weihnachtsfest werden jährlich alleine in Deutschland ca. 25 Millionen Weihnachtsbäume (in der Mehrzahl Nadelgehölze, Fichten und Tannen) in jeder nur erdenklichen Größe abgesägt und in den Handel gebracht. Diese Weihnachtsbäume müssen über eine längere Zeit im frischen Zustand bleiben, da zum einen nach dem Baumschnitt bis zur Vermarktung eine teilweise beträchtliche Lagerzeit von mehreren Wochen anfällt und danach bei der Aufstellung des Weihnachtsbaumes beim Kunden auch noch eine Zeit lang in teilweise stark geheizten Räumen ein übermäßiger Verlust der Nadeln verhindert werden soll.

Üblicherweise werden Weihnachtsbäume heute mehrere Wochen vor dem Weihnachtsfest gefällt und im durch Netze eingehüllten Zustand zum Verkaufsort transportiert. Während dieser Zeit wird derzeit versucht, die gefällten Weihnachtsbäume durch Besprühen mit Wasser nicht übermäßig austrocknen zu lassen, wobei eine Versorgung der gegen Austrocknen besonders anfälligen abgeschnittenen Stammenden problematisch ist. Daher wird üblicherweise der ganze Baum gewässert, der abgeschnittene Stamm hingegen trocknet weitgehend aus. Nach dem Verkauf stellen viele Kunden den Baum dann in einen Eimer mit Wasser oder in spezielle Weihnachtsbaumständer, in die Wasser eingefüllt werden kann. Zwar wird in diesen Ständern der Weihnachtsbaum mit dem Ende des Stammes mit Wasser in Berührung gebracht, doch ist durch die vorherige weitgehende Austrocknung des Stammendes die Aufnahme von Wasser durch dieses Stammende sehr erschwert wenn nicht unmöglich gemacht. Die optisch unbeeinträchtigte Haltbarkeitszeit eines Weihnachtsbaums wird dadurch wesentlich verkürzt.

Um gerade die kleinen Weihnachtsbäume mit einer Größe von 50 cm bis 150 cm lange frisch und haltbar zu bekommen, werden diese alternativ in großen Mengen ausgegraben und mit dem Wurzelwerk in einen Topf von 10 bis 20 Liter Größe gesetzt. Dieses erfordert einen großen Aufwand an Zeit, Personal- und Transportkosten und macht diesen sogenannten Topfbaum in Relation zu einem abgesägten Baum sehr teuer. Dazu hat ein solcher Topfbaum ein Gewicht von 20 bis 50 kg und ist oft von einer Person alleine nicht zu bewegen. All dieses stellt sich mit als Hauptvermarktungs-Problem bei den sogenannten Topfbäumen dar.

Derartige Probleme bestehen nicht nur bei Weihnachtsbäumen, sondern auch bei anderen Pflanzen und Gehölzen, so dass zwar im folgenden der Einfachheit halber immer von Weihnachtsbäumen als Anwendungsbereich der erfindungsgemäßen Vorrichtung gesprochen wird, diese selbstverständlich aber auch für anderer derartige Pflanzen und Gehölze zur Anwendung kommen kann und diese Anwendung von der Erfindung mit umfasst wird.

Aufgabe der vorliegenden Erfindung ist es daher, eine grundsätzlich bekannte Vorrichtung zum Frischhalten von Weihnachtsbäumen derart weiter auszugestalten, dass eine möglichst ununterbrochene Frischhaltung des Weihnachtsbaumes sicher ermöglicht ist, insbesondere auch ohne das Erfordernis besonderer Aufmerksamkeit durch das Verkaufspersonal bzw. den Baumaufsteller.

Die Lösung der erfindungsgemäßen Aufgabe ergibt sich aus den kennzeichnenden Merkmalen des Anspruches 1 in Zusammenwirken mit den Merkmalen des Oberbegriffes. Weitere vorteilhafte Ausgestaltungen der Erfindung ergeben sich aus den Unteransprüchen.

Die Erfindung geht aus von einer gattungsgemäßen Vorrichtung zum Frischhalten geschlagener Weihnachtsbäume oder dgl., bei der die Vorrichtung eine topfartig ausgebildete, einmal benutzbare Aufstelleinrichtung aufweist, in der mindestens eine Fixiereinheit angeordnet ist, die nach dem Einstecken des Stammendes des Weihnachtsbaumes in die Fixiereinheit diesen unlösbar an der Aufstelleinrichtung festlegt, und die weihnachtsbaumseitige Öffnung der Aufstelleinrichtung mit einer elastischen Schicht im wesentlichen wasserdicht abgeschlossen ist.

Der erfindungsgemäße Gedanke liegt darin, die gleiche Frischhaltedauer eines eingetopften Baumes wie bei einem abgesägten Baum der gleichen Sorte und Größe zu erreichen und dazu ein weitaus geringeres Eigengewicht bei minimierten Herstellund Transportkosten zu erhalten. Dieses wird erreicht, indem der abgesägte Baum ohne Unterbrechung vom Wald bis zum Kunden in das Wohnzimmer und dann weiterhin über mehrere Wochen mit Wasser und Nährstoffen kontinuierlich versorgt wird. Wird also die Schnitt- oder Sägefläche am Baumstamm direkt nach dem Schnitt z.B. in eine Wasser-Nährstoff-Lösung eingetaucht und verbleibt er in dieser ohne Unterbrechung, so bleibt der Baum über Monate in einem frischen Zustand, so wie der mit Wurzelwerk ausgegrabene und in einen Topf gesetzte Baum auch.

Hierfür wird eine Vorrichtung zum Frischhalten geschlagener Weihnachtsbäume oder dergleichen vorgeschlagen, die eine topfartig ausgebildete, für die einmalige Benutzung gedachte Aufstelleinrichtung aufweist, die mindestens eine Fixiereinheit beinhaltet mit der das Stammende des Weihnachtsbaumes unmittelbar nach dem Schlagen des Weihnachtsbaumes in diese Fixiereinheit eingebracht und unverlierbar an der Aufstelleinrichtung festgelegt wird. Damit kann sich die Aufstelleinrichtung nicht mehr ungewollt von dem Weihnachtsbaum lösen, auch ist dafür gesorgt, dass der Weihnachtsbaum in jeder Lage an der Aufstelleinrichtung verbleibt, was insbesondere beim Transport von Weihnachtsbäumen, die üblicherweise in liegender Anordnung auf LKWs zum Verkaufs Ort gebracht werden, von großem Vorteil ist. Auf diese Weise ist eine ununterbrochene kontinuierliche Versorgung des abgesägten Baumes selbst in überkopf und horizontaler Lage über einen langen Zeitraum gewährleistet. Auch kann beim Laden und Verladen der Weihnachtsbäume sich die Aufstelleinrichtung nicht unbeabsichtigt von dem Weihnachtsbaum lösen und damit dem Weihnachtsbaum die Feuchtigkeitszufuhr entziehen. Wird weiterhin durch die elastische Schicht dafür gesorgt, dass das topfartige Innere der Aufstelleinrichtung gegenüber einem Verlust von Flüssigkeit und insbesondere der Wasser-Nährstoff-Lösung geschützt ist, so kann die Bewässerung des Weihnachtsbaums auch über längere Zeiträume ohne Aufwand für das Verkaufspersonal gewährleistet werden. Unter der topfartigen Ausgestaltung der Aufstelleinrichtung soll im Zusammenhang mit dieser Erfindung jegliche behältermäßige oder mit einer Aufnahme für das Stammende des Weihnachtsbaums versehene Ausgestaltung gemeint sein, unabhängig von der geometrischen Ausgestaltung der Umhüllung der Aufstelleinrichtung. Damit können insbesondere Formen mit umfasst sein, die an Töpfe, Eimer, Behälter, Säcke oder dgl. erinnern oder derartige Elemente aufweisen.

Die elastische Schicht sollte dabei sowohl als Verdampfungssperre als auch als Hindernis für austretende Flüssigkeit dienen, so dass weder Wasserdampf noch Wasser selbst in größeren Mengen aus der Aufstelleinrichtung austreten kann. Hierzu kann in erster Ausgestaltung die elastische Schicht aus einer atmungsaktiven Folie gebildet sein, die mit geringer Schichtdicke die Öffnung der topfartigen Aufstelleinrichtung überspannt. In einer anderen Ausgestaltung ist es auch denkbar, dass die elastische Schicht aus einer dehnbaren Masse mit einer mehr als foliendicken Schichtdicke gebildet ist, die selbst entsprechende Festigkeitseigenschaften aufweist und daher gegenüber mechanischen Belastungen auf die Aufstelleinrichtung besser als die folienartige elastische Schicht abgesichert ist.

Von weiterem Vorteil ist es, wenn die elastische Schicht eine in ihrer Lage relativ zu der Aufstelleinrichtung und der Fixiereinrichtung abgestimmte Öffnung aufweist, deren Größe auf den kleinsten üblichen Stammdurchmesser eines einsteckbaren Weihnachtsbaums abgestimmt ist. In diese Öffnung können aufgrund der Elastizität des Materials der elastischen Schicht Weihnachtsbäume unterschiedlicher Stammdurchmesser eingesteckt werden, da sich die Öffnung aufgrund ihrer Elastizität bei Weihnachtsbäumen, die einen größeren Stammdurchmesser als die unverformte Öffnung aufweisen entsprechen denen kann und sich dichtend an den Stamm des Weihnachtsbaums anlegt. Hiermit geht als weiterer Vorteil einher, dass die elastische Schicht den durchgesteckten Weihnachtsbaum durch die Dehnung der Öffnung und eine daraus folgende Anpressung der elastischen Schicht an den Stamm des Weihnachtsbaums an der Aufstelleinrichtung festlegt. Der Weihnachtsbaum wird dadurch und durch das Einstecken in die Fixiereinheit auf doppelte Weise mechanisch innerhalb der Aufstelleinrichtung festgelegt, wodurch sich zum einen die Festlegung der Aufstelleinrichtung an dem Weihnachtsbaum verbessert und zum anderen das Aufstellen des Weihnachtsbaums später beim Kunden ebenfalls verbessert wird. Auch ist durch die elastische Dehnung der Öffnung der elastischen Schicht die Dampfdurchlässigkeit beziehungsweise Wasserdurchlässigkeit am Berührungspunkt zwischen Stammende und elastische Schicht deutlich verbessert.

Weiterhin ist es denkbar, dass in der elastischen Schicht vorzugsweise verschließbare Öffnungen vorgesehen sind, durch die das Innere der Aufstelleinrichtung mit Wasser befüllbar ist. Damit kann gewährleistet werden, dass auch während der gesamten Lebensdauer des Weihnachtsbaums ständig Wasser oder Nährstofflösung in die Aufstelleinrichtung nachgefüllt werden kann, um die unvermeidlichen Verluste an Flüssigkeit innerhalb der Aufstelleinrichtung aufgrund der Verdunstung durch den Weihnachtsbaum auszugleichen.

Eine weitere Verbesserung im Hinblick auf die optische Wirkung des aufgestellten Weihnachtsbaumes kann dadurch erreicht werden, dass die Öffnung der elastischen Schicht und die Fixiereinheit derart zueinander angeordnet sind, dass der Weihnachtsbaum im wesentlichen im senkrechten Zustand des Stammes in der Aufstelleinrichtung gehalten ist. Damit wird schon beim Einbringen des Weihnachtsbaums in die Aufstelleinrichtung direkt nach dem Schlagen des Weihnachtsbaumes dafür gesorgt, dass später beim Kunden der Weihnachtsbaum im wesentlichen senkrecht in der dann als Weihnachtbaumständer dienenden Aufstelleinrichtung fixiert ist und der Kunde sich mit dem genauen ausrichten des Weihnachtsbaumes nicht mehr weiterbeschäftigen muss. Insbesondere können die Öffnungen der elastischen Schicht und der Fixiereinheit übereinander angeordnet sein.

Eine wesentliche Funktion im Hinblick auf die Unverlierbarkeit der Aufstelleinrichtung ist es, dass die Fixiereinheit eine Öffnung zum Einstecken des Stammendes des Weihnachtsbaums aufweist, wobei der Weihnachtsbaum nach dem Einstecken in die Fixiereinheit von einem Rückhaltemechanismus an der Fixiereinheit an einem Herausziehen aus der Fixiereinheit gehindert wird. Wird beispielsweise der Rückhaltemechanismus aus mindestens einer an der Fixiereinheit festgelegten Lasche oder dgl. Gebildet, die in die Bahn des in die Fixiereinheit eingesteckten Stammendes hinein ragt und in weiterer Ausgestaltung der Rückhaltemechanismus sich beim Versuch eines Rückziehens des Stammendes, vorzugsweise selbsthemmend in das Stammende einpresst oder an das Stammende anpresst, so ist ein Abziehen der Aufstelleinrichtung vom Ende des Stammes des Weihnachtsbaumes sicher verhindert.

Für die Feuchtigkeitsversorgung des Weihnachtsbaumes ist es von großem Vorteil, wenn unterhalb der elastischen Schicht das Innere der Aufstelleinrichtung mit einer wasserspeichernden Substanz ausgefüllt ist. Eine derartige wasserspeichernde Substanz, die beispielsweise wie aus der Floristik bekannt aus Kissen artigen Einzelelementen oder an die Topfform angepassten Formelementen bestehen kann und ein hohes Aufnahmevermögen und Rückhaltevermögen für Wasser aufweist, kann über längere Zeit eine gleichmäßige Abgabe von Wasser oder Nährstofflösung oder dergleichen an das Ende des Stammes sorgen. Damit herrschen immergleich bleibende Feuchtigkeitsverhältnisse im Bereich des stammendes und der Baum kann die benötigte Wassermenge oder Menge an Nährstofflösung abrufen. Hierzu ist es erforderlich, dass in weiterer Ausgestaltung die Fixiereinheit von der wasserspeichernden Substanz umgeben ist oder der Weihnachtsbaum mit der wasserspeichernden Substanz durch die Fixiereinheit hindurch in wasserleitender Verbindung steht. Die in der Aufstelleinrichtung eingebrachte wasserspeichernde Substanz soll einerseits in der Lage sein eine große Menge an Feuchtigkeit z.B. mit Nährstoffzusätzen zu speichern und diese dann wieder über Wochen kontinuierlich an das eingesteckte Stammende abzugeben. Hierbei ist es insbesondere auch von Vorteil, wenn die wasserspeichernde Substanz das gespeicherte Wasser und/oder die Nährstofflösung in jeder räumlichen Lage der Aufstelleinrichtung gespeichert hält und das Wasser und/oder die Nährstofflösung nicht ausdrainiert oder ausläuft.

Eine weitere Verbesserung der Festigkeit der Festlegung des Weihnachtsbaumes an der Aufstelleinrichtung lässt sich dadurch erreichen, dass der Weihnachtsbaum nach dem Einstecken in die Fixiereinheit in die wasserspeichernde Substanz eindringt. Durch dieses Eindringen des Stammendes des Weihnachtsbaumes in die wasserspeichernde Substanz wird das Stammende zusätzlich mechanisch durch Klemmung in der wasserspeichernde Substanz an der Aufstelleinrichtung festgelegt und dann noch weniger von dem Stammende des Weihnachtsbaums abgezogen werden.

Für die Verarbeitung der Weihnachtsbäume beziehungsweise das Bestücken der Weihnachtsbäume mit der Aufstelleinrichtung ist es von Vorteil, wenn die wasserspeichernde Substanz vor dem Einstecken des Weihnachtsbaumes mit Wasser und/oder Nährstofflösung tränkbar ist. Dadurch kann die Aufstelleinrichtung fertig benutzbar zur Weihnachtsbaumschonung geliefert werden und muss dort nicht noch zusätzlich umständlich mit Wasser oder Nährstofflösung gefüllt werden, um eine kontinuierliche Wasserversorgung der Weihnachtsbäume zu gewährleisten.

Für die Benutzung der Aufstelleinrichtung beim Händler oder auch beim Kunden ist es von Vorteil, wenn im Bodenbereich der Aufstelleinrichtung auslegerartig gestaltete Standelemente angeordnet sind, durch die im auslegerartigen Zustand die Aufstellfläche der Aufstelleinrichtung vergrößerbar ist. Hierdurch wird eine Verbesserung der Standfestigkeit durch die Anbringung von Stützelementen entsprechend der Gefäßgröße denkbar, so dass einumfallen der relativ leichten Aufstelleinrichtung mit dem daran angeordneten Weihnachtsbaum sicher verhindert wird. Denkbar ist es hierbei, dass die Standelemente drehbar oder verschiebbar an der Aufstelleinrichtung festgelegt oder steckbar oder anschraubbar auslegerartig an der Aufstelleinrichtung festlegbar sind.

Ein weiterer Vorteil ist hierbei, dass die Vorrichtung unmittelbar nach dem Abschneiden des Weihnachtsbaumes an dessen Stammende unverlierbar anbringbar ist und während der ganzen Nutzungsdauer des Weihnachtsbaumes an diesem Stammende verbleibt und als Weihnachtsbaumständer nutzbar ist.

Als besondere Vorteile der erfindungsgemäßen Vorrichtung kann gesehen werden, dass die Vorrichtung mit dem Weihnachtsbaum entsorgbar ist. Es entfällt damit nicht nur das für den Kunden umständliche Einsetzen des Weihnachtsbaums in einen Weihnachtbaumständer, auch kann nach dem Abdekorieren des Weihnachtsbaums das Entfernen des Weihnachtbaumständers entfallen, dass aufgrund der zu diesem Zeitpunkt üblicherweise stark nadelnden Weihnachtsbäume äußerst unangenehm sein kann.

In weiterer Ausgestaltung ist es auch denkbar, dass in die wasserspeichernde Substanz Samen oder kleine Pflanzen, insbesondere Setzlinge oder Stecklinge, zum weiteren Wachstum eingesetzt werden, die alternativ oder zusätzlich zu dem Weihnachtsbaum dort wachsen können. Hierdurch ist dann zum Beispiel eine zusätzlich Begrünung des Weihnachtsbaumes in unteren Stammbereich möglich.

Eine besonders bevorzugte Ausführungsform der erfindungsgemäßen Vorrichtung zeigt die Zeichnung.

Es zeigen:
- Figur 1: - eine schematische, geschnittene Seitenansicht der erfindungsgemäßen Vorrichtung mit der Zuordnung von Aufstelleinrichtung, Fixiereinheit und elastischer Schicht sowie wasserspeichernder Substanz und einem darin angeordneten Weihnachtsbaum,
- Figur 2: - eine Seitenansicht und eine Draufsicht von Teilen der erfindungsgemäßen Vorrichtung gemäß Figur 1 sowie daran angeordneten Aufstellfüßen.

Die Figur 1 zeigt in einer schematischen, geschnittenen Seitenansicht der erfindungsgemäßen Vorrichtung mit der Zuordnung von Aufstelleinrichtung 3, Fixiereinheit 6 und elastischer Schicht 4 sowie wasserspeichernder Substanz 5 und einem darin angeordneten Weihnachtsbaum 1. Die Figur 2 zeigt eine Seitenansicht und eine Draufsicht von Teilen der erfindungsgemäßen Vorrichtung gemäß Figur 1 sowie daran angeordneten Aufstellfüßen 7.

Die Aufstelleinrichtung 3 ist topfartig ausgebildet und erinnert an einen Pflanztopf oder einen Blumentopf mit einer oberseitigen Öffnung 12, die im wesentlichen durch die elastische Schicht 4 vollflächig abgedichtet ist. Die elastische Schicht 4 hat hierbei eine wesentliche Schichtdicke und sitzt wie ein Pfropf oberseitig in der Öffnung 12 der Aufstelleinrichtung 3. Hierdurch wird das Innere der Aufstelleinrichtung 3 gegenüber der Umgebung abgedichtet, so dass sich eine in einer wasserspeichernden Substanz 5 befindliche Flüssigkeit wie Wasser oder eine Wasser-Nährstoff-Lösung nicht aus dem Inneren der Aufstelleinrichtung 3 unkontrolliert entfernen kann. Die abdeckende oder verschließende elastische Schicht 4 besteht aus einer atmungsaktiven und elastischen Masse die gleichzeitig als Dampfsperre fungieren kann. Kleine, nicht dargestellte Öffnungen lassen eine Befüllung mit Wasser oder einer speziellen Nährlösung zu.

Etwa in der Mitte der elastischen Schicht 4 und oberhalb einer Öffnung 15 mindestens einer Fixiereinheit 6 ist eine Öffnung 13 für den Durchtritt des Stammes 2 eines Weihnachtsbaumes 1 vorgesehen, wobei die Größe der Öffnung 13 der elastischen Schicht 4 auf den kleinsten üblichen Durchmesser eines Stammes 2 des Weihnachtsbaumes 1 abgestimmt werden kann. Das Stammende 14 des Weihnachtsbaumes 1 wird nach einem Anspitzen direkt im Anschluss an das Fällen des Weihnachtsbaumes 1 in diese Öffnung 13 der elastischen Schicht 4 eingesteckt und in Richtung auf den Boden 10 der Aufstelleinrichtung 3 hin verschoben. Hierbei wird die Öffnung 13 aufgrund der elastischen Eigenschaften der elastischen Schicht 4 gedehnt und passt sich genau dem Durchmesser des Stammes 2 des Weihnachtsbaums 1 an. Damit ist ein flüssigkeitsdichter Abschluss des Inneren der Aufstelleinrichtung 3 auch im Bereich des Stammes 2 gewährleistet.

Unterhalb der elastischen Schicht 4 ist mindestens eine Fixiereinheit 6 angedeutet, in die das Ende 14 des Stammes 2 eingesteckt werden kann und die den Stamm 2 unverlierbar an der Aufstelleinrichtung 3 festlegt. Hierzu ist wiederum eine entsprechende Öffnung in der Fixiereinheit 6 vorgesehen, durch die der Stamm 2 in Richtung auf die darunter angeordnete wasserspeichernde Substanz 5 eingesteckt werden kann, wobei beim Durchtreten der Öffnung 15 nur schematisch angedeutete, als Laschen ausgebildete Rückhaltemechanismen 11 verbogen und so gegen das Äußere des Stammes 2 verkeilt werden, dass ein Herausziehen des Stammes 2 aus der Öffnung 15 in einer Richtung entgegengesetzt zur Einsteckrichtung nicht mehr möglich ist. Es versteht sich von selbst, dass diese Rückhaltemechanismen 11 unterschiedlich ausgeprägt sein können und daher die Ausbildung mit den in der Figur 1 angedeuteten Laschen nur eine der denkbaren Alternativen darstellt. Durch die Rückhaltemechanismen 11 wird dafür gesorgt, dass zum einen der Stand des Weihnachtsbaums 1 innerhalb der auch als Weihnachtbaumständer nutzbaren Aufstelleinrichtung 3 besonders fest ist und gleichzeitig ein Verlust der Aufstelleinrichtung 3 während des Verkaufes oder des Transportes des Weihnachtsbaums 1 nicht erfolgen kann. Damit ist beispielsweise auch ein Transport des Weihnachtsbaums 1 mit der daran angeordneten Aufstelleinrichtung 3 im liegenden Zustand denkbar, ohne dass die Aufstelleinrichtung 3 und damit die Wasserversorgung des Weihnachtsbaums 1 beeinträchtigt wird.

Die Versorgung des Stammendes 14 des Weihnachtsbaums 1 erfolgt mithilfe einer wasserspeichernden Substanz 5, wie diese beispielsweise aus der Floristik bekannt ist. Die wasserspeichernde Substanz 5 kann dabei das Innere der Aufstelleinrichtung 3 unterhalb der elastischen Schicht 4 ganz oder teilweise ausfüllen und mit Wasser und/oder einer Nährstoff-Wasser-Lösung befüllt werden, die von der wasserspeichernden Substanz 5 sukzessive wieder an das Stammende 14 abgegeben werden kann und damit das Stammende 14 und den gesamten Weihnachtsbaum 1 nach dem Schlagen des Weihnachtsbaums 1 feucht hält und damit die Frische des Weihnachtsbaums 1 gewährleistet. Diese wasserspeichernde Substanz 5 ist in der Lage, eine sehr große Menge an Wasser zu binden, ohne das dieses in jeder nur erdenkliche Lage ausdrainiert. Gleichzeitig besitzt die wasserspeichernde Substanz 5 die Eigenschaft, über einen langen Zeitraum kontinuierlich das Wasser wieder an einen Abnehmer, in diesem Fall an den eingesetzten Baumstamm 2, abzugeben. Der Weihnachtsbaum 1 wird auf diese Art selbst in horizontaler Lage beim Transport kontinuierlich versorgt, ohne dass dabei das eingefüllte Wasser oder die Nährstofflösung ausläuft.

Gleichzeitig wird durch das Einstecken des Weihnachtsbaums 1 mit dem Stamm 2 in die wasserspeichernde Substanz 5 eine weitere Befestigung der Halterung des Stammes 2 des Weihnachtsbaums 1 in der Aufstelleinrichtung 3 erreicht, da die wasserspeichernde Substanz 5 üblicherweise eine gewisse Eigenfestigkeit aufweist und daher eine Klemmwirkung auf das Stammende 14 ausübt.

Auf diese Art erhält der gesamte Weihnachtsbaum 1 einen lotrechten, festen Halt durch alle drei im Gefäß befindlichen Komponenten elastische Schicht 4, Fixiereinheit 6 und wasserspeichernde Substanz 5, so das damit aus Transportgründen die Aufstelleinrichtung 3 fest mit dem Weihnachtsbaum 1 verbunden ist, und auch gleichzeitig die Baumständer-Funktion gegeben ist.

In der Figur 2 ist nur schematisch angedeutet, wie die Aufstelleinrichtung 3, die relativ leichtgewichtig zu der Gesamtmasse des Weihnachtsbaums 1 ausgebildet sein kann, besser gegen Umkippen gesichert werden kann. Daher ist in der Figur 2 die Aufstelleinrichtung 3 nur schematisch hinsichtlich ihrer Umrisse angedeutet.

Unterhalb des Bodens der Aufstelleinrichtung 3 kann eine Bodenplatte 10 angeordnet werden, unter der beispielsweise drei verdrehbare Ausstellfüße 7 angeordnet sind, die durch eine Drehbewegung 8 um die Drehachse 9 herum nach außen geschwenkt werden können und den Aufstelldurchmesser der Aufstelleinrichtung 3 deutlich vergrößern. Hierdurch kann die Aufstelleinrichtung 3 auch bei seitlicher Belastung des Weihnachtsbaums 1 sich wesentlich besser abstützen und nicht so leicht umfallen. Selbstverständlich ist es auch denkbar, die Ausstellfüße 7 beispielsweise durch Anschrauben, Verschieben oder dergleichen an der Aufstelleinrichtung 3 anzuordnen oder auszustellen.

Das Wasser oder die Nährstofflösung kann vor dem Einsetzen des Weihnachtsbaums 1 eingefüllt werden oder aber wahlweise auch nach dem Einsetzen eingefüllt werden.

Der Kunde kann den Weihnachtsbaum 1 zu Hause direkt an die Stelle seiner Wahl aufstellen und braucht sich dazu nicht über auslaufendes Wasser Gedanken zu machen, falls der Weihnachtsbaum 1 doch einmal durch Tiere oder spielende Kinder umgeworfen wird.

Alle diese Vorteile bietet ein mit Wurzeln eingetopfter Weihnachtsbaum 1 nicht, da selbst das feuchte Erdreich beim Transport oder beim Umstürzen aus dem Topf fällt, bzw. Tiere oder Kleinkinder zu dem offenen Topf Zugang haben (z.B. Gefährdung durch Schimmelpilze und keimhaltiges Brachwasser). Die erfindungsgemäß beschriebene Vorrichtung stellt ein in sich geschlossenes System dar, das dazu fest mit dem Weihnachtsbaum 1 verbunden ist und gleichzeitig die Aufgaben eines Baumständers erfüllt.

### Sachnummernliste

- 1 -: Weihnachtsbaum
- 2 -: Stamm
- 3 -: Aufstelleinrichtung
- 4 -: elastische Schicht
- 5 -: wasserspeichernde Substanz
- 6 -: Fixiereinheit
- 7 -: Ausstellfüße
- 8 -: Drehachse Ausstellfüße
- 9 -: Drehbewegung Ausstellfüße
- 10 -: Bodenplatte
- 11 -: Rückhaltemechanismus
- 12 -: Öffnung Aufstelleinrichtung
- 13 -: Öffnung elastische Schicht
- 14 -: Stammende
- 15 -: Öffnung Fixierelement

## Patentansprüche

1. Vorrichtung zum Frischhalten geschlagener Weihnachtsbäume (1) oder dgl.,
**dadurch gekennzeichnet, dass**
die Vorrichtung eine topfartig ausgebildete, einmal benutzbare Aufstelleinrichtung (3) aufweist, in der mindestens eine Fixiereinheit (6) angeordnet ist, die nach dem Einstecken des Stammendes (14) des Weihnachtsbaumes (1) in die Fixiereinheit (6) diesen unlösbar an der Aufstelleinrichtung (3) festlegt, und die weihnachtsbaumseitige Öffnung (12) der Aufstelleinrichtung (3) mit einer elastischen Schicht (4) im wesentlichen wasserdicht abgeschlossen ist.

2. Vorrichtung gemäß Anspruch 1, **dadurch gekennzeichnet, dass** die elastische Schicht (4) aus einer atmungsaktiven Folie gebildet ist.

3. Vorrichtung gemäß Anspruch 1, **dadurch gekennzeichnet, dass** die elastische Schicht (4) aus einer dehnbaren Masse mit einer mehr als foliendicken Schichtdicke gebildet ist.

4. Vorrichtung gemäß einem der Ansprüche 1 bis 3, **dadurch gekennzeichnet, dass** die elastische Schicht (4) als Dampfsperre gegenüber aus dem Inneren der Aufstelleinrichtung (3) austretenden Wasserdampf wirkt.

5. Vorrichtung gemäß einem der vorstehenden Ansprüche, **dadurch gekennzeichnet, dass** die elastische Schicht (4) eine in ihrer Lage relativ zu der Aufstelleinrichtung (3) und der Fixiereinrichtung (6) abgestimmte Öffnung (13) aufweist, deren Größe auf den kleinsten üblichen Stammdurchmesser eines einsteckbaren Weihnachtsbaums (1) abgestimmt ist.

6. Vorrichtung gemäß Anspruch 5, **dadurch gekennzeichnet, dass** die elastische Schicht (4) den durchgesteckten Weihnachtsbaum (1) durch die Dehnung der Öffnung (13) und eine daraus folgende Anpressung der elastischen Schicht (4) an den Stamm (2) des Weihnachtsbaums (1) an der Aufstelleinrichtung (3) festlegt.

7. Vorrichtung gemäß einem der vorstehenden Ansprüche, **dadurch gekennzeichnet, dass** in der elastischen Schicht (4) vorzugsweise verschließbare Öffnungen vorgesehen sind, durch die das Innere der Aufstelleinrichtung (3) mit Wasser befüllbar ist.

8. Vorrichtung gemäß einem der vorstehenden Ansprüche, **dadurch gekennzeichnet, dass** die Öffnung (13) der elastischen Schicht (4) und die Fixiereinheit (6) derart zueinander angeordnet sind, dass der Weihnachtsbaum (1) im wesentlichen im senkrechten Zustand des Stammes (2) in der Aufstelleinrichtung (3) gehalten ist.

9. Vorrichtung gemäß einem der vorstehenden Ansprüche, **dadurch gekennzeichnet, dass** die Fixiereinheit (6) eine Öffnung (15) zum Einstecken des Stammendes (14) des Weihnachtsbaums (1) aufweist, wobei der Weihnachtsbaum (1) nach dem Einstecken in die Fixiereinheit (6) von einem Rückhaltemechanismus (11) an der Fixiereinheit (6) an einem Herausziehen aus der Fixiereinheit (6) gehindert wird.

10. Vorrichtung gemäß Anspruch 9, **dadurch gekennzeichnet, dass** der Rückhaltemechanismus (11) aus mindestens einer an der Fixiereinheit (6) festgelegten Lasche oder dgl. besteht, die in die Bahn des in die Fixiereinheit (6) eingesteckten Stammendes (14) hinein ragt

11. Vorrichtung gemäß Anspruch 10, **dadurch gekennzeichnet, dass** der Rückhaltemechanismus (11) sich beim Versuch eines Rückziehens des Stammendes (14), vorzugsweise selbsthemmend in das Stammende (14) einpresst oder an das Stammende (14) anpresst.

12. Vorrichtung gemäß einem der vorstehenden Ansprüche, **dadurch gekennzeichnet, dass** unterhalb der elastischen Schicht (4) das Innere der Aufstelleinrichtung (3) mit einer wasserspeichernden Substanz (5) ausgefüllt ist.

13. Vorrichtung gemäß Anspruch 12, **dadurch gekennzeichnet, dass** die Fixiereinheit (6) von der wasserspeichernden Substanz (5) umgeben ist oder der Weihnachtsbaum (1) mit der wasserspeichernden Substanz (5) durch die Fixiereinheit (6) hindurch in wasserleitender Verbindung steht.

14. Vorrichtung gemäß einem der Ansprüche 12 oder 13, **dadurch gekennzeichnet, dass** der Weihnachtsbaum (1) nach dem Einstecken in die Fixiereinheit (6) in die wasserspeichernde Substanz (5) eindringt.

15. Vorrichtung gemäß einem der Ansprüche 12 bis 14, **dadurch gekennzeichnet, dass** die wasserspeichernde Substanz (5) das gespeicherte Wasser über lange Zeit kontinuierlich an den Stamm (2) des Weihnachtsbaums (1) abgibt.

16. Vorrichtung gemäß einem der Ansprüche 12 bis 15, **dadurch gekennzeichnet, dass** die wasserspeichernde Substanz (5) Nährstoffe oder Nährstofflösungen für den Weihnachtsbaum (1) beinhaltet und/oder aufnimmt und speichert.

17. Vorrichtung gemäß einem der Ansprüche 12 bis 16, **dadurch gekennzeichnet, dass** die wasserspeichernde Substanz (5) das gespeicherte Wasser und/oder die Nährstofflösung in jeder räumlichen Lage der Aufstelleinrichtung (3) gespeichert hält und das Wasser und/oder die Nährstofflösung nicht ausdrainiert oder ausläuft.

18. Vorrichtung gemäß einem der Ansprüche 12 bis 17, **dadurch gekennzeichnet, dass** die wasserspeichernde Substanz (5) vor dem Einstecken des Weihnachtsbaumes (1) mit Wasser und/oder Nährstofflösung tränkbar ist.

19. Vorrichtung gemäß einem der vorstehenden Ansprüche, **dadurch gekennzeichnet, dass** im Bodenbereich (10) der Aufstelleinrichtung (3) auslegerartig gestaltete Standelemente (7) angeordnet sind, durch die im auslegerartigen Zustand die Aufstellfläche der Aufstelleinrichtung (3) vergrößerbar ist.

20. Vorrichtung gemäß Anspruch 19, **dadurch gekennzeichnet, dass** die Standelemente (7) drehbar oder verschiebbar an der Aufstelleinrichtung (3) festgelegt oder steckbar oder anschraubbar auslegerartig an der Aufstelleinrichtung (3) festlegbar sind.

21. Vorrichtung gemäß einem der vorstehenden Ansprüche, **dadurch gekennzeichnet, dass** die Vorrichtung unmittelbar nach dem Abschneiden des Weihnachtsbaumes (1) an dessen Stammende (14) unverlierbar anbringbar ist und während der ganzen Nutzungsdauer des Weihnachtsbaumes (1) an diesem Stammende (14) verbleibt und als Weihnachtsbaumständer nutzbar ist.

22. Vorrichtung gemäß einem der vorstehenden Ansprüche, **dadurch gekennzeichnet, dass** die Vorrichtung mit dem Weihnachtsbaum (1) entsorgbar ist.

23. Vorrichtung gemäß einem der vorstehenden Ansprüche, **dadurch gekennzeichnet, dass** in die wasserspeichernde Substanz (5) Samen oder kleine Pflanzen, insbesondere Setzlinge oder Stecklinge, zum weiteren Wachstum einsetzbar sind.
